# EUROPÄISCHE PATENTSCHRIFT

(11) **EP 0 459 170 B1**
(45) Veröffentlichungstag und Bekanntmachung des Hinweises auf die Patenterteilung: **12.10.1994**
(21) Anmeldenummer: 91107088.6
(22) Anmeldetag: 02.05.1991
(51) Int. Cl.: H01R 33/09

(54) **Fassung für eine Kleinglühlampe**
Holder for miniature incandescent lamp
Douille pour une ampoule miniature

(30) Priorität: 28.05.1990 DE 4017131
(43) Veröffentlichungstag der Anmeldung: 04.12.1991
(73) Patentinhaber: Albrecht, Paul, D-96052 Bamberg (DE)
(72) Erfinder: Albrecht, Paul, D-96052 Bamberg (DE)
(74) Vertreter: Matschkur, Götz, Lindner Patent- und Rechtsanwälte

(56) Entgegenhaltungen:
- JP-A- 1 216 386
- US-A- 3 335 387
- US-A- 4 456 946
- US-A- 4 575 785
- US-A- 4 781 960

## Beschreibung

Die Erfindung bezieht sich auf eine Fassung für eine im wesentlichen zylindrische Kleinglühlampe zum kontaktierenden Aufsetzen auf eine Leiterplatte, mit in der unteren, im wesentlichen ebenen Bodenfläche ausmündenden, zum Aufliegen auf Gegenkontaktfläche der Leiterplatte bestimmten und mit den Lampendrähten elektrisch kontaktierend verbindbaren Kontaktelementen sowie mit einer Ausnehmung für die liegend angeordnete Kleinglühlampe.

Üblicherweise sind - bei ansonsten sehr unterschiedlicher Ausbildungsmöglichkeit - derartige Fassungen so ausgebildet, daß sie einen im wesentlichen zylindrischen Aufnahmeteil für die Kleinglühlampe aufweisen, wobei neben Anordnungen, bei denen die Fassung mit der Kleinglühlampe direkt von oben auf die Leiterplatte aufsetzbar ist, im allgemeinen Anordnungen vorgesehen sind, bei denen die Lampe von oben oder unten durch Ausnehmungen der Leiterplatte einsteckbar und ggfs. durch Verdrehung in der Betriebsposition arretierbar ist.

Viele dieser Anordnungen weisen jedoch den Nachteil auf, daß sie wegen der stehenden Anordnung der Kleinglühlampen eine gewisse Minimalhöhe, d.h. einen gewissen minimalen Raumbedarf oberhalb der Leiterplatte, nicht unterschreiten können.

Bei der Anordnung nach der US-Patentschrift 3,335,387, auf der der Oberbegriff von Anspruch 1 basiert, ist abweichend von der stehenden Anordnung der Kleinglühlampen vorgesehen, daß der den Lampenfuß aufnehmende Sockel Halterungsorgane nicht auf seiner Unterseite aufweist, sondern auf der Seite, so daß Sockel und Lampe dann liegend auf der Leiterplatte gehaltert werden. Darüber hinaus ist für viele Anwendungszwecke eine solche Anordnung unerwünscht, da dort von der auszuleuchtenden Oberseite der Leiterplatte aus betrachtet der gesamte Sockel störend neben der Lampe vorhanden ist und nicht durch die über ihm angeordnete Kleinglühlampe, wie bei stehender Anordnung, verdeckt wird.

Der Erfindung liegt daher die Aufgabe zugrunde, eine Fassung für eine Kleinglühlampe der eingangs genannten Art so auszugestalten, daß flacherbauende bestückte Leiterplattenanordnungen erreicht werden können, wobei darüber hinaus auch besonders hohe Lichtausbeuten gezielt abgestrahlt werden können.

Zur Lösung dieser Aufgabe ist erfindungsgemäß vorgesehen, daß die zumindest bis in die Nähe der Bodenfläche reichende Ausnehmung zur liegenden Aufnahme der kompletten Kleinglühlampe zumindest überwiegend nach oben offen ist, wobei die Tiefe der Ausnehmung kleiner oder gleich dem halben Durchmesser der Kleinglühlampe ist.

Durch die erfindungsgemäße Ausbildung läßt sich die notwendige Höhe für eine Kombination aus Fassung und Kleinglühlampe bis auf praktisch den Durchmesser der Kleinglühlampe reduzieren, der in der Praxis immer erheblich kleiner ist als die Höhe der Kleinglühlampe. Theoretisch kann nämlich die Ausdehnung so weit reichen, daß sie zumindest linienförmig in der Bodenfläche ausmündet, in welchem Fall dann tatsächlich die minimale Gesamthöhe der mit Fassung versehenen Kleinglühlampe erreichbar ist. Man erreicht also bei dieser Ausgestaltung eine Gesamtbauhöhe, die lediglich dem Durchmesser der Kleinglühlampe entspricht, und damit eine Bauhöhe, die noch erheblich kleiner ist als die liegende Anordnung einer fußseitig gesockelten Lampe wie bei der US-Patentschrift 3,335,387.

Durch die besondere Wahl der Tiefe der Ausnehmung kleiner oder gleich dem halben Durchmesser der Kleinglühlampe ragt diese um die Hälfte oder mehr aus der Fassung nach oben heraus und kann somit ihr Licht nicht nur nach oben, sondern auch zur Seite abgeben.

Um dabei möglichst wenig Licht zu verlieren, kann erfindungsgemäß eine Ausbildung der Ausnehmung als Lichtreflektor vorgesehen sein, was beispielsweise durch ein entsprechendes weißes Kunststoffgehäuse oder aber auch eine verspiegelnde Beschichtung der Ausnehmung erzielt werden kann.

Neben einer Ausbildung der Ausnehmung im wesentlichen entsprechend der Form der liegend einzusetzenden Kleinglühlampe - wobei aber selbstverständlich die doch relativ großen Fertigungstoleranzen der Kleinglühlampen berücksichtigt werden müssen - hat es sich in weiterer Ausgestaltung der Erfindung als zweckmäßig erwiesen, die Ausnehmung so auszubilden, daß nach dem Einlegen der Kleinglühlampe ein Aufnahmeraum für einen Kleber besteht, um die Lampe mit Hilfe dieses Klebers in der Ausnehmung zu fixieren.

Um die erfindungsgemäße Fassung mit der darin enthaltenen Kleinglühlampe möglichst rasch und einfach auf eine Leiterplatte aufbringen und dort auch elektrisch kontaktierend befestigen zu können, ist in Weiterbildung der Erfindung vorgesehen, daß die Fassung auf der den Kontaktelementen gegenüberliegenden Schmalseite mit Auflagenoppen versehen ist, deren Höhe dem Überstand der Kontaktelemente über die Bodenfläche entsprechen. Auf diese Weise ist der größte Teil der Bodenfläche in einem geringen Abstand von der Leiterplatte angeordnet, was die Möglichkeit eröffnet, daß man auf die Bodenfläche einen Kleberpunkt aufbringt, mit Hilfe dessen die Fassung beim Aufsetzen auf die Leiterplatte zuverlässig vorfixiert wird. Die endgültige Befestigung erfolgt dann durch Schwallbadlötung, bei der dann auch die elektrische Verbindung zwischen den Gegenkontaktflächen der Leiterplatten und den Kontaktelementen der Fassung hergestellt wird.

Die Kontaktelemente können in unterschiedlicher Weise ausgebildet sein. Beispielsweise können sie die Leiterdrähte in von oben nach unten verlaufenden Querbohrungen elektrisch kontaktierend verklemmende Nieten sein, oder aber auch in solche Querbohrungen einzusetzende L-förmige Kontaktteile, deren einer Schenkel der Bodenfläche anliegt. Darüber hinaus hat sich auch eine Konstruktion als sehr einfach und auch automatisierbar herstellbar erwiesen, bei der die Kontaktelemente die Fassung mit den oberseitig verlaufenden Anschlußdrähten klemmend umgreifende U-Klammern sind.

Weitere Vorteile, vorteilhafte Merkmale und Einzelheiten der Erfindung ergeben sich aus der nachfolgenden Beschreibung einiger Ausführungsbeispielse sowie anhand der Zeichnung. Dabei zeigen:
- Fig. 1: eine Seitenansicht einer erfindungsgemäßen Fassung mit einer liegend eingesetzten Kleinglühlampe,
- Fig. 2: eine Aufsicht auf die Anordnung nach Fig. 1,
- Fig. 3: einen Schnitt längs der Linie III-III in Fig. 1,
- Fig. 4: einen Teilschnitt durch eine Fassung im Bereich eines der Kontaktelemente zur Leiterplatte bei einer abgewandelten Ausführungsform der Kontaktelemente,
- Fig. 5: einen der Figur 4 entsprechenden Schnitt bei einer dritten Ausführungsform der Kontaktelemente,
- Fig. 6: eine um 90° gegenüber der Darstellung in Fig. 5 versetzte Ansicht der Kontaktelemente,
- Fig. 7 bis 9: eine Aufsicht, Seitenansicht bzw. Unteransicht einer vierten Ausführungsform einer erfindungsgemäßen Fassung mit liegender Kleinglühlampe, und
- Fig. 10 bis 12: Auf-, Seiten- und Unteransichten einer fünften Ausführungsform mit abgewandelter Ausbildung der Kontaktelemente.

Die Fassung 1 für eine im wesentlichen zylindrische Kleinglühlampe 2 nach den Figuren 1 bis 3 ist im wesentlichen als flacher Quader mit einer Ausnehmung 3 ausgebildet, in welchen die Kleinglühlampe 2 liegend einsetzbar ist. Entscheidend ist dabei, daß die Ausnehmung 3 die Fassung 1 in Richtung zur unteren Bodenfläche 4 im wesentlichen durchsetzt, d.h. daß der Abstand zwischen dem Boden der Ausnehmung 3 und der Bodenfläche 4 relativ gering ist. Gegebenenfalls kann sogar vorgesehen sein, daß die Ausnehmung 3 zumindest teilweise offen in die Bodenfläche ausmündet. Auf diese Art und Weise ergibt sich eine minimale Gesamthöhe des Bauteils, die im Extremfall bis auf den Durchmesser der Kleinglühlampe 2 reduziert werden kann. Dies steht im Gegensatz zu den bisherigen Anordnungen, bei denen die Kleinglühlampe 2 durchwegs stehend in der Fassung montiert war, so daß - noch dazu wenn man das Licht aus der Kleinglühlampe vollständig herausbringen wollte - die notwendige Gesamthöhe über der Leiterplatte 5 größer als die gegenüber dem Durchmesser immer wesentlich größeren Höhe der Kleinglühlampe sein mußte. Die Ausnehmung 3 ist dabei reflektierend ausgebildet, was im einfachsten Fall dadurch erfolgen kann, daß man die Fassung beispielsweise aus einem weißen Kunststoff spritzt. Für besonders aufwendige Fälle und zur vollständigen Ausnützung des erzeugten Lichts, kann die Ausnehmung 3 aber auch mit einer Verspiegelungsfläche versehen sein. Wie man in Fig. 3 erkennt, entspricht die Form der Ausnehmung 3 nicht exakt einem Kreissegment, was zum einen die Möglichkeit eröffnet, auch die Größen- und Durchmessertoleranzen der Kleinglühlampen 2 aufzufangen und zum anderen Raum schafft, um etwas Kleber 17 einzubringen, mit Hilfe dessen die Kleinglühlampe in der Ausnehmung 3 gehaltert wird.

Zur elektrischen Kontaktierung der Lampenanschlußdrähte 6 sind beim Ausführungsbeispiel nach den Figuren 1 bis 3 Nieten 7 vorgesehen, welche die Anschlußdrähte 6 in Querbohrungen 8 der Fassung 1 verklemmen und damit die Anschlußdrähte 6 sowohl mechanisch haltern, als auch den elektrischen Kontakt zu ihnen herstellen. Die gerundete untere Nietstirnfläche 9 steht dabei etwas über die Bodenfläche der Fassung über. Dies wird bei dem Ausführungsbeispiel nach den Figuren 1 bis 3 dadurch weiter ausgenutzt, daß auch auf der gegenüberliegenden Endseite der Fassung 1 die Fassung mit dem Überstand der Nietstirnflächen 9 entsprechenden Auflagenoppen 10 versehen ist. Auf diese Art und Weise liegt die Bodenfläche der Fassung beim Aufsetzen auf die Leiterplatte 5 in einem geringen Abstand von der Leiterplatte, so daß eine sehr einfache Vorfixierung dadurch möglich ist, daß man auf diese Bodenfläche 4 einen Kleberpunkt 11 aufbringt, der sich ja in dem Raum zwischen Leiterplatte und Bodenfläche verteilen kann, so daß es auch nicht darauf ankommt, wie groß das Volumen des Kleberpunkts 11 ist.

In den Figuren 1 bis 3 erkennt man darüber hinaus auch noch eine zusätzliche Ausgestaltung der Fassung, die ein Aufsetzen einer ggfs. farbigen Haube 12 ermöglicht, um unter Verwendung einfacher weißer Lämpchen je nach Bedarfszweck farbiges Licht abstrahlen zu können. Zu diesem Zweck sind in den Längsseitenwänden 13 der Fassung Längsnuten 14 vorgesehen, in welche entsprechende Rippen 15 der Haube 12 elastisch federnd einsprengbar sind.

Die Fig. 4 zeigt eine abgewandelte Ausführungsform einer erfindungsgemäßen Fassung, bei der anstelle von Nieten zur Bildung der Kontaktelemente U-Klammern 7′ vorgesehen sind, die die Fassung mit den daraufliegenden Anschlußdrähten 6 klemmend umgreifen und damit die Anschlußdrähte sowohl mechanisch festlegen, als auch elektrisch kontaktieren.

Die Figuren 5 und 6 schließlich zeigen eine weitere Ausführungsvariante mit im wesentlichen L-förmigen Kontaktteilen 7˝, die durch Querbohrungen 8˝ der Fassung 1 von unten gesteckt sind, so daß ihre einen Schenkel 7a der Bodenfläche 4 der Fassung 1 anliegen. Der zweite Schenkel 7b ist mit einer Ausnehmung 7c versehen, in welche ein in der Querbohrung 8˝ angeformter Arretierhaken 16 eingreift. Die Lampenanschlußdrähte 6 schließlich sind in Schlitze 7d der L-förmigen Kontaktelemente 7˝ eingeklemmt.

Die Figuren 7 bis 9 zeigen eine Ausführungsform einer erfindungsgemäßen Fassung mit liegender Kleinglühlampe, bei der auf einer Seite die Fassung hochgezogen ist und eines der Enden der Kleinglühlampe aufnimmt. Diese Ausbildung ist besonders für farbige Auslegungen von Anzeigelämpchen geeignet, da hierbei auf der entsprechenden Stirnseite kein Lichtaustritt stattfindet und damit auch auf dieser Seite keine farbige Abdeckung erforderlich ist. Darüber hinaus ist bei dieser Ausführungsform die Ausbildung der Kontaktelemente dahingehend vereinfacht, daß die Lampenanschlußdrähte durch Längsbohrungen der Stirnabschlußwand gezogen und zweimal rechtwinklig in Nuten umgebogen worden sind. Die Nuten sind dabei - zumindest auf der Unterseite - weniger tief als die Drahtstärke, damit der Draht auf jeden Fall kontaktgebend über die Bodenfläche der Fassung überstehen kann.

Die Anordnung gemäß den Figuren 7 bis 9 ist nur für Kleinglühlampen geeignet, deren Lampenanschlußdrähte eine gewisse Mindweststärke von beispielsweise etwa 0,3 mm besitzen. Bei Lämpchen mit dünneren Anschlußdrähten muß eine noch weitergehende Umwicklung der Stirnwand stattfinden, wie sie in den Figuren 10 bis 12 dargestellt ist. Dabei sind die Lampenanschlußdrähte nach dem zweimaligen rechtwinkligen Umbiegen auf die Unterseite wieder nach oben gezogen und schließlich erst auf der Oberseite in einer Nut verklemmt, wobei hierbei nicht der Klemmeffekt die eigentliche Halterungsfunktion bewirkt, sondern die vielfache Abwinklung.

## Patentansprüche

1. Fassung für eine im wesentlichen zylindrische Kleinglühlampe (2) zum kontaktierenden Aufsetzen auf eine Leiterplatte (5), mit in der unteren, im wesentlichen ebenen Bodenfläche (4) ausmündenden, zum Aufliegen auf Gegenkontaktflächen der Leiterplatte bestimmten und mit den Lampendrähten (6) elektrisch kontaktierend verbindbaren Kontaktelementen (7, 7′, 7˝) sowie mit einer Ausnehmung (3) für die liegend angeordnete Kleinglühlampe, dadurch gekennzeichnet, daß die zumindest bis in die Nähe der Bodenfläche (4) reichende Ausnehmung (3) zur liegenden Aufnahme der kompletten Kleinglühlampe (2) zumindest überwiegend nach oben offen ist, wobei die Tiefe der offenen Ausnehmung (3) kleiner oder gleich dem halben Durchmesser der Kleinglühlampe (2) ist.

2. Fassung nach Anspruch 1, dadurch gekennzeichnet, daß die Ausnehmung (3) als Lichtreflektor ausgebildet ist.

3. Fassung nach Anspruch 1 oder 2, dadurch gekennzeichnet, daß die Ausnehmung (3) so ausgebildet ist, daß nach dem Einlegen der Kleinglühlampe (2) ein Aufnahmeraum für einen Kleber (17) vorhanden ist.

4. Fassung nach einem der Ansprüche 1 bis 3, dadurch gekennzeichnet, daß sie auf der den Kontaktelementen (7, 7′, 7˝) gegenüberliegenden Schmalseite mit dem Überstand der Kontaktelemente (7, 7′, 7˝) über die Bodenfläche (4) entsprechenden Auflagenoppen (10) versehen ist.

5. Fassung nach einem der Ansprüche 1 bis 4, dadurch gekennzeichnet, daß die Kontaktelemente die Leiterdrähte (6) in von oben nach unten verlaufenden Querbohrungen (8) elektrisch kontaktierend verklemmende Nieten (7) sind.

6. Fassung nach einem der Ansprüche 1 bis 4, dadurch gekennzeichnet, daß die Kontaktelemente die Fassung (1) mit den aufliegenden Anschlußdrähten (6) klemmend umgreifende U-Klammern (7′) sind.

7. Fassung nach einem der Ansprüche 1 bis 4, dadurch gekennzeichnet, daß die Kontaktelemente Querbohrungen (8˝) der Fassung (1) durchsetzende, L-förmige Kontaktteile (7˝) sind, deren einer Schenkel (7a) der Bodenfläche (4) anliegt.

8. Fassung nach einem der Ansprüche 1 bis 4, dadurch gekennzeichnet, daß die Lampenanschlußdrähte selbst die Kontaktelemente bilden, indem sie durch Längsbohrungen einer Abschlußstirnwand der Fassung und dann zweimal rechtwinklig um den Fassungskörper zur Bodenunterseite gebogen sind.

9. Fassung nach Anspruch 8, dadurch gekennzeichnet, daß die Anschlußdrähte um den Fassungskörper gewickelt sind.

## Claims

1. Holder for a substantially cylindrical miniature incandescent lamp (2) to be mounted in a contact-making manner on a printed circuit (5), said holder having contact elements (7, 7′, 7˝) which open into the bottom, substantially plane base face (4), are intended to rest on the corresponding contact faces of the printed circuit, and are connectable to the lamp leads (6) so as to make electrical contact, and having a recess (3) for the horizontally disposed miniature incandescent lamp, characterised in that the recess (3) for receiving horizontally the miniature incandescent lamp (2) and extending at least as far as the vicinity of the bottom face (4) is at least substantially open at the top, the depth of the recess (3) being smaller than or equal to half the diameter of the miniature incandescent lamp (2).

2. Holder according to claim 1, characterised in that the recess (3) is formed as a light reflector.

3. Holder according to claim 1 or 2, characterised in that the recess (3) is so formed that after insertion of the miniature incandescent lamp (2), a gap is available for receiving a bonding agent (17).

4. Holder according to one of claims 1 to 3, characterised in that its narrow face opposite the contact elements (7, 7′, 7˝) is provided with support projections (10) corresponding to the distance by which the contact elements (7, 7′, 7˝) project above the base face (4).

5. Holder according to one of claims 1 to 4, characterised in that the contact elements are electrically contacting rivets (7) fitting into transverse bores (8) extending from top to bottom.

6. Holder according to one of claims 1 to 4, characterised in that the contact elements are U-clips (7′) which tightly grasp the holder (1) with the connecting leads (6) thereon.

7. Holder according to one of claims 1 to 4, characterised in that the contact elements are L-shaped contact members (7˝) which penetrate the transverse bores (8˝) in the holder (1) and one arm (7a) of which abuts the base face (4).

8. Holder according to one of claims 1 to 4, characterised in that the lamp connecting leads themselves form the contact elements by being bent through longitudinal bores in an end wall of the holder and then twice at right angles about the holder body towards the base under-side.

9. Holder according to claim 8, characterised in that the connecting leads are wound around the holder body.

## Revendications

1. Douille pour une petite lampe à incandescence (2) essentiellement cylindrique, pour le montage, avec établissement du contact, sur une plaquette à circuits imprimés (5), comportant des éléments de contact (7,7′,7˝), qui débouchent dans la surface inférieure de fond (4), sensiblement plane, sont destinés à s'appliquer sur des surfaces de contact antagoniste de la plaquette à circuit imprimés et peuvent être reliés, avec établissement d'un contact électrique, aux fils (6) de la lampe, et comportant un évidement (3) pour la petite lampe à incandescence située en position allongée, caractérisée en ce que l'évidement (3), qui s'étend au moins jusqu'à proximité de la surface de base (4) est destiné à loger en position allongée la petite lampe à incandescence complète (2) est, au moins dans une large mesure, ouverte vers le haut, la profondeur de l'évidement ouvert (3) étant inférieure ou égal à la moitié du diamètre de la petite lampe à incandescence (1).

2. Douille selon la revendication 1, caractérisée en ce que l'évidement (3) est réalisé sous la forme d'un réflecteur de lumière.

3. Douille selon la revendication 1 ou 2, caractérisée en ce que l'évidement (3) est agencé de telle sorte qu'après l'insertion de la petite lampe à incandescence (2), un espace de logement est présent pour y insérer un adhésif (17).

4. Douille selon l'une des revendications 1 à 3, caractérisée en ce qu'elle comporte, sur le petit côté tourné à l'opposé des éléments de contact (7,7′,7˝), des bossages d'application (10), qui correspondent au débordement des éléments de contact (7,7′,7˝) au-dessus de la surface de base (4).

5. Douille selon l'une des revendications 1 à 4, caractérisée en ce que les éléments de contact sont des rivets (7) qui serrent, avec établissement d'un contact électrique, les fils conducteurs (6) dans des perçages transversaux (8) dirigés vers le bas.

6. Douille selon l'une des revendications 1 à 4, caractérisée en ce que les éléments de contact sont des pinces en U (7′) qui s'engagent avec serrage autour de la douille (1), contre laquelle sont appliqués les fils de raccordement (6).

7. Douille selon l'une des revendications 1 à 4, caractérisée en ce que les éléments de contact sont des pièces de contact (7˝) en forme de L, qui traversent des perçages transversaux (8˝) de la douille (1) et dont une branche (7a) s'applique contre la surface de base (4).

8. Douille selon l'une des revendications 1 à 4, caractérisée en ce que les fils de raccordement de la lampe constituent eux-mêmes les éléments de contact, par le fait qu'ils sont repliés à travers des perçages longitudinaux d'une paroi frontale de terminaison de la douille et ensuite deux fois à angle droit autour du corps de la douille en direction de la face inférieure du fond.

9. Douille selon la revendication 8, caractérisée en ce que les fils de raccordement sont enroulés autour du corps de la douille.
